# EUROPÄISCHE PATENTSCHRIFT

(11) **EP 3 572 161 B1**
(45) Veröffentlichungstag und Bekanntmachung des Hinweises auf die Patenterteilung: **24.02.2021**
(21) Anmeldenummer: 18174010.1
(22) Anmeldetag: 24.05.2018
(51) Int. Cl.: B21D 43/00, B21D 43/02, B21B 15/00

(54) **VERFAHREN UND VORRICHTUNG ZUR HERSTELLUNG EINES PRODUKTS AUS FLEXIBEL GEWALZTEM BANDMATERIAL**
METHOD AND DEVICE FOR PRODUCING A PRODUCT MADE OF A FLEXIBLE ROLLED STRIP MATERIAL
PROCÉDÉ ET DISPOSITIF DE FABRICATION D'UN PRODUIT DE MATÉRIAU EN BANDE LAMINÉ FLEXIBLE

(43) Veröffentlichungstag der Anmeldung: 27.11.2019
(73) Patentinhaber: Muhr und Bender KG, 57439 Attendorn (DE)
(72) Erfinder: IVO, Joachim, 57368 Lennestadt (DE); DAHL, Thomas, 57439 Attendorn (DE); BARCHET, Andreas, 57368 Lennestadt (DE)
(74) Vertreter: Neumann Müller Oberwalleney & Partner Patentanwälte

(56) Entgegenhaltungen:
- EP-A1- 1 595 615
- EP-A1- 3 181 248

## Beschreibung

Die Erfindung betrifft ein Verfahren gemäß dem Oberbegriff des Anspruchs 1 und eine Anlage zur Herstellung eines Produkts aus flexibel gewalztem Bandmaterial. Flexibel gewalztes Bandmaterial weist ein variables Dickenprofil in Bandlängsrichtung auf. Die Vereinzelung von flexibel gewalztem Bandmaterial erfordert daher eine exakte Positionierung des Trennbereiches, um Platinen mit definiertem Soll-Dickenprofil zu erhalten.

Aus der CN 104551538 B sind eine Vorrichtung und ein Verfahren zum Vereinzeln von flexibel gewalztem Bandmaterial bekannt. Das Bandmaterial wird von einer Haspel über eine erste Klemmrolle und eine Bandrichtanordnung in einen Bandspeicher geführt. Hinter dem Bandspeicher sind zwei weitere Klemmrollen mit integrierter Längenmessung, dazwischen eine Banddickenmessung, und dahinter eine hydraulische Schere zur Vereinzelung des Bandmaterials angeordnet.

Aus der EP 3 181 248 A1 sind ein Verfahren gemäß dem Oberbegriff des Anspruchs 1 und eine Anlage zur Herstellung einer Blechplatine bekannt. Das Verfahren umfasst die Schritte: Flexibles Walzen eines Bandmaterials, wobei ein Dickenprofil mit unterschiedlichen Blechdicken über der Länge des Bandmaterials erzeugt wird; Ermitteln eines Messdickenprofils von mehreren hintereinander liegenden Bereichen des Bandmaterials; Berechnen einer Sollposition in dem Bandmaterial für eine aus dem Bandmaterial auszuschneidende Blechplatine in Abhängigkeit von dem generierten Messdickenprofil von zumindest zwei hintereinander liegenden Bereichen des Bandmaterials; Schneiden des flexibel gewalzten Bandmaterials mittels zumindest einer Schneidvorrichtung entlang der Sollposition zum Erzeugen der Blechplatine.

Die Herstellung von Formschnitten beziehungsweise Rechteckplatinen aus flexibel gewalztem Metallband, die auch als Tailor Rolled Shapes beziehungsweise Tailor Rolled Blanks bezeichnet werden, erfolgt üblicherweise mittels einer geeigneten Trenneinrichtung. Je nach Länge und Dickenprofil der herzustellenden Platinen ist eine effiziente Fertigung nur schwer möglich. Insbesondere lassen sich Bauteile mit variabler Blechdicke, die unterschiedlich dicke Endabschnitte aufweisen (vorliegend auch als AB-Walzung bezeichnet) nicht oder nur mit erheblichem Ausschuss herstellen. Der Ausschuss entsteht dadurch, dass zwischen der Enddicke einer ersten Platine und der Anfangsdicke der nachfolgenden Platine eine Übergangsrampe in das Bandmaterial einzuwalzen ist, die einen Ausschuss bildet.

Der Erfindung liegt die Aufgabe zu Grunde ein Verfahren und eine Anlage zum Herstellen von Produkten aus flexibel gewalztem Bandmaterial vorzuschlagen, die auch bei ungleichen Blechdickenprofilen im Bandmaterial eine effiziente Herstellung von Platinen mit hoher Fertigungsgenauigkeit ermöglicht. Die Aufgabe ist ferner, eine entsprechende Anlage zur Herstellung von Produkten aus flexibel gewalztem Bandmaterial vorzuschlagen, die eine schnelle und kosteneffiziente Bearbeitung bei hoher Fertigungsgenauigkeit ermöglicht.

Als eine Lösung wird ein Verfahren zur Herstellung eines Produkts aus flexibel gewalztem Bandmaterial vorgeschlagen, umfassend den Merkmalen des Anspruchs 1: Bereitstellen eines flexibel gewalzten metallischen Bandmaterials, das ein Dickenprofil mit einer variablen Dicke über der Länge des Bandmaterials aufweist; Ermitteln eines Messdickenprofils des Bandmaterials über der Länge des Bandmaterials und Berechnen einer Soll-Schnittposition für eine aus dem Bandmaterial herzustellende Rohplatine in Abhängigkeit von dem ermittelten Messdickenprofil des Bandmaterials und einem zugehörigen Solldickenprofil der hieraus auszuschneidenden Rohplatine; Abtrennen einer Rohplatine vom Bandmaterial entlang der Soll-Schnittposition; Drehen der Rohplatine in Abhängigkeit vom ermittelten Messdickenprofil derart, dass die Rohplatine mit ihrem Dickenprofil in eine definierte Bearbeitungsposition ausgerichtet wird, die sich von der Abtrennposition unterscheidet; und Bearbeiten der Rohplatine in der Bearbeitungsposition mittels einer Bearbeitungseinheit, wobei die Rohplatine zu einem Produkt bearbeitet wird.

Mit diesem Verfahren lassen sich Platinen mit variablem Dickenprofil (Tailor Rolled Blanks), die an den entgegengesetzten Enden unterschiedliche Blechdicken aufweisen, und/oder solche, die einen unsymmetrischen Blechdickenverlauf haben, oder hieraus hergestellte Produkte effizient und mit hoher Fertigungsgenauigkeit herstellen. Die Rohplatinen werden vor dem Einlauf in das Formschnittwerkzeug richtig ausrichtet, damit der Blechdickenverlauf immer zur Form beziehungsweise Schnittkontur im Werkzeug passt. Die korrekt ausgerichteten Rohplatinen werden in das nachfolgende Werkzeug getaktet und dort zu Formschnitten weiterverarbeitet. Dadurch, dass die Rohplatinen, die in Walzrichtung eine größere Länge als Breite aufweisen, vor der Weiterverarbeitung gedreht werden, sind die Vorschublängen der Platinen in das Werkzeug und während des Durchtransports durch das Werkzeug verkürzt, so dass kürzere Taktzeiten erreicht werden.

Die Rohplatinen werden in der nachfolgenden Bearbeitungseinrichtung zu einem Produkt weiterverarbeitet. Dabei soll die Bezeichnung Produkt im Rahmen der vorliegenden Offenbarung jedes Zwischen- oder Endprodukt mit umfassen, das aus der Rohplatine eine formverändernde Weiterverarbeitung erfahren hat. Dabei kann es sich beispielsweise um Formschnittteile handeln, wenn die weitere Bearbeitung ein reines Formschneiden umfasst, oder Umformteile, wenn die weitere Bearbeitung einen Umformvorgang umfasst, oder Kombinationen hieraus, wenn die weitere Bearbeitung ein Formschneiden und Umformen beinhaltet.

Das Vereinzeln wird insbesondere so durchgeführt, dass Rohplatinen mit einer Länge von weniger als 2500 mm, insbesondere von weniger 2000 mm, vom Bandmaterial abgetrennt werden. Alternativ oder in Ergänzung können die Rohplatinen mit einer Länge von mehr als 400 mm, insbesondere mehr als 600 mm, vom Bandmaterial abgetrennt werden. Nach einer möglichen Ausführung können die Rohplatinen so vom Bandmaterial abgetrennt werden, dass eine längste Länge der Rohplatine in Vorschubrichtung des Bandes größer als die Breite des Bandmaterials ist. Es versteht sich, dass je nach technischen Anforderungen an das fertige Produkt und/oder aus werkzeugtechnischen Gründen auch Rohplatinen abgetrennt werden können, deren Länge in der Soll-Schnittposition, das heißt in Vorschubrichtung des Bandes, gleich groß oder kleiner als die Breite des Bandes ist. Als Soll-Schnittposition wird vorliegend die Position verstanden, in die das Band gemäß dem ermittelten Messdickenprofil vorgeschoben und positioniert wird, um hieraus die zugehörige Rohplatine abzutrennen. Die nach dem Abtrennen und vor dem Drehen vorliegende Position beziehungsweise Ausrichtung der Rohplatine wird auch als Abtrennposition bezeichnet.

Das Bandmaterial kann abwechselnde Bandbereiche mit unterschiedlichen oder gleichen, symmetrischen oder unsymmetrischen Banddickenprofilen über der Länge aufweisen.

Nach einer ersten Ausführungsform kann das Bandmaterial einen ersten Bandbereich mit einem ersten Dickenprofil und einen daran anschließenden zweiten Bandbereich mit einem zweiten Dickenprofil über der Länge aufweisen, wobei sich das erste und zweite Dickenprofil im Bandmaterial voneinander unterscheiden, wobei aus dem ersten Bandbereich eine erste Rohplatine und aus dem zweiten Bandbereich eine zweite Rohplatine vom Bandmaterial abgetrennt werden, wobei die erste Rohplatine und die zweite Rohplatine derart gedreht werden, dass das erste Dickenprofil und das zweite Dickenprofil in der Bearbeitungsposition gleich ausgerichtet sind. Dabei kann das erste Dickenprofil im Band in Bezug auf eine zwischen den beiden Bandbereichen liegende Trennebene spiegelsymmetrisch zum zweiten Dickenprofil gestaltet sein. Im Band sind die beiden Dickenprofile über der Länge unterschiedlich, das heißt nicht deckungsgleich, nach dem Abtrennen und Drehen decken sie sich jedoch. In gedrehtem Zustand sind die beiden Rohplatinen mit ihrem jeweiligen Dickenprofil gleich ausgerichtet und können dem weiterverarbeitenden Werkzeug zugeführt werden. Hierfür kann die erste Rohplatine in Abhängigkeit vom Messdickenprofil in eine erste Drehrichtung und die zweite Rohplatine in Abhängigkeit vom Messdickenprofil in eine entgegengesetzte zweite Drehrichtung gedreht werden. Dies gilt auch für jede weitere nachfolgende erste und zweite Platine.

Nach einer weiteren Möglichkeit können die aufeinander folgenden Bandbereiche und die hieraus herzustellenden Platinen auch untereinander gleich dicke Anfangs- und Endabschnitte, aber in Bezug auf eine Vorschublängenmitte unsymmetrischen Blechdickenverlauf aufweisen. Auch in diesem Fall werden die Rohplatinen bezüglich des Dickenprofils so gedreht, dass sie vor Einlauf in das Weiterverarbeitungswerkzeug beziehungsweise im Werkzeug die gleiche Orientierung haben. Selbstverständlich können auch Platinen mit symmetrischem Dickenverlauf bearbeitet werden. Hier können die Platinen immer in dieselbe Richtung gedreht werden.

Nach einer Ausführung ist vorgesehen, dass die Rohplatine ausgehend von der Ausgangsposition nach dem Abtrennen vom Band um 80° bis 100°, insbesondere um 90°, gedreht wird. Die Drehung erfolgt, wie oben beschrieben, in Abhängigkeit vom Dickenprofil in die erste oder entgegengesetzte zweite Drehrichtung um eine Hochachse der Platine.

Nach dem Drehen werden die gleich ausgerichteten Rohplatinen, die nach dem Vereinzeln noch gerade Seitenkanten haben, dem weiterverarbeitenden Werkzeug zugeführt und zu der gewünschten Kontur beschnitten und gegebenenfalls umgeformt. Die Bearbeitungseinrichtung kann beispielsweise ein oder mehrere Stanzwerkzeuge und/oder ein oder mehrere Strahlschneidwerkzeuge und/oder ein oder mehrere Umformwerkzeuge oder Kombinationen hiervon umfassen.

Das Verfahren kann ferner ein Vorschieben des Bandmaterials aus einer Speichereinrichtung mittels einer Zuführeinrichtung umfassen, insbesondere mittels einer ersten Vorschubeinheit und einer zweiten Vorschubeinheit. Das Ermitteln des Messdickenprofils kann beispielsweise während des Bandvorschubs durch kontinuierliches Messen der Dicke des Bandmaterials mittels einer Dickenmesseinheit und kontinuierliches Messen der Länge des Bandmaterials mittels einer Längenmesseinrichtung erfolgen. Dabei wird das Messen der Dicke vorzugsweise in Vorschubrichtung des Bandmaterials vor der ersten Vorschubeinheit, und das Messen der Länge in Vorschubrichtung des Bandmaterials hinter der ersten Vorschubeinheit durchgeführt. Auf Basis des ermittelten Messdickenprofils und Vergleich mit einem zugehörigen Solldickenprofil der Rohplatine kann eine Vorschublänge für die aus dem Bandmaterial zu vereinzelnde Rohplatine ermittelt werden. Anschließend erfolgt das Zuführen des Bandmaterials zu der Vereinzelungseinrichtung mittels der ersten und zweiten Vorschubeinheit auf Basis der berechneten Vorschublänge.

Nach einer Verfahrensführung kann das Bandmaterial von der positionsgeregelten Vorschubeinrichtung aus dem Bandspeicher gezogen werden. Hierbei kann das flexible gewalzte Band von der Dickenmesseinheit laufend bezüglich der Dicke vermessen werden. Hierbei nimmt die Dickenmesseinheit auf Basis des gemessenen Dicken unter Berücksichtigung der zugehörigen Längenmesswerte eine Bewertung vor, ob das flexible gewalzte Band den geforderten Dickentoleranzen entspricht oder nicht. Das Vergleichen des ermittelten Ist-Dickenprofils mit dem vorgegebenen Solldickenprofil erfolgt insbesondere auch unter Berücksichtigung der zugehörigen Toleranzen des Solldickenprofils, was durch eine Hüllkurve dargestellt werden kann. Dabei wird rechnerisch überprüft, ob das ermittelte Ist-Profil innerhalb der Hüllkurve des Sollprofils liegt. Aus dem Ergebnis des Vergleichs können die Vorschublänge für das Band beziehungsweise die hiervon zu vereinzelnde Rohplatine berechnet werden. Das Band wird in Bereiche, die in Ordnung sind (sogenannte i.O.-Teile), und solche, die nicht in Ordnung sind (sogenannte n.i.O.-Teile) unterteilt. Die Lage und Länge dieser einzelnen Bereiche im Band wird von der Dickenmesseinheit an die erste Vorschubeinheit weitergegeben. Der erste Vorschubeinheit, und daran gekoppelt auch die zweite Vorschubeinheit, können dann die von der Dickenmesseinheit angewiesenen Vorschübe durchführen und die Referenzkanten der einzelnen Vorschublängen maßgenau an die Trennstelle der Vereinzelungseinrichtung positionieren. Dabei kann die Vorschubeinrichtung an die weiteren Anlagenteile die Information weiterleiten, ob es sich um eine Vorschublänge mit i.O.-Dickenprofil oder n.i.O.-Dickenprofil handelt.

Nach einer bevorzugten Verfahrensführung wird die erste Längenmesseinrichtung des ersten Vorschubs am Startpunkt mit der Dickenmessung hinsichtlich der Länge referenziert. Dies kann über kontinuierliche Meldung des Längenmesswertes von der ersten Längenmesseinrichtung an die Dickenmesseinrichtung erfolgen. Die Meldung der Längenmesswerte kann absolut oder inkrementell erfolgen. Die Dickenmessung skaliert die Dickenmesswerte anhand der gemeldeten Längenmesswerte über die Bandlänge. Auf diese Weise können beide Messgeräte vom exakt gleichen Bandlängen-Nullpunkt aus arbeiten. Nach einer Ausführung kann die Längenmesseinrichtung Triggersignale erzeugen und an die Dickenmesseinrichtung weitergeben, wobei die Triggersignale als Auslöser zur Durchführung von Dickenmessungen der Dickenmesseinrichtung dienen.

Nach einer Verfahrensführung kann zwischen der Dickenmesseinheit und der ersten Vorschubeinheit ein fester Abstand eingestellt werden. Dieser Abstand wird präzise vermessen, vorzugsweise mit einer Genauigkeit von bis zu +/- 0,2 mm, und während des Betriebs der Anlage beibehalten. Auf diese Weise kann die Längenreferenz zwischen der Dickenmessung einerseits und dem Vorschub bzw. der Längenmessung andererseits über die gesamte Länge des Bandmaterials zuverlässig gewährleistet werden.

Zur lagegenauen Positionierung einer Referenzkante einer Vorschublänge auf eine Referenz-Trennstelle der Vereinzelungseinrichtung kann nach einer möglichen Verfahrensführung zwischen der Dickenmessvorrichtung und der Vereinzelungseinrichtung ein fester Abstand eingestellt werden. Dieser Abstand wird präzise vermessen, vorzugsweise mit einer Genauigkeit von bis zu +/- 0,2 mm, und während des Betriebs der Anlage beibehalten.

Nach einer Verfahrensführung wird die zweite Vorschubeinheit synchron zur ersten Vorschubeinheit betrieben, insbesondere mit der gleichen Längenskala, wie die erste Vorschubeinheit und die Dickenmesseinheit. Durch eine Regelung derart, dass die zweite Vorschubeinheit gegenüber der ersten Vorschubeinheit leicht vorläuft, erzeugt die zweite Vorschubeinheit in dem Bandabschnitt, der sich innerhalb der Messtrecke befindet, einen leichten Bandzug, der einen planen Bandlauf gewährleistet.

Zur Lösung der oben genannten Aufgabe wird ferner eine Anlage zur Herstellung eines Produkts aus flexibel gewalztem metallischen Bandmaterial vorgeschlagen, umfassend den Merkmalen des Anspruchs 11: eine Vorschubeinrichtung zum Zuführen von flexibel gewalztem metallischen Bandmaterial, das ein Dickenprofil mit unterschiedlichen Blechdicken über der Länge des Bandmaterials aufweist, wobei hintereinanderliegende Bereiche des flexibel gewalzten Bandmaterials jeweils mit einem zugehörigen Solldickenprofil einer hieraus herzustellenden Formschnittplatine korrespondieren; eine Messeinrichtung zum Ermitteln der Dicke des Bandmaterials über der Länge des Bandmaterials; eine Vereinzelungseinrichtung zum Herstellen von einzelnen Rohplatinen aus dem flexibel gewalzten Bandmaterial, wobei die Vereinzelungseinrichtung einen Abstand von einem Teil der Messeinrichtung aufweist, der mindestens das Doppelte einer abzutrennenden Rohplatine entspricht; eine Dreheinrichtung zum Drehen einer abgetrennten Rohplatine in eine gewünschte Bearbeitungsposition, wobei die Dreheinrichtung von einer elektronischen Steuereinheit steuerbar ist, um eine abgetrennte Rohplatine in Abhängigkeit vom ermittelten Messdickenprofil der Rohplatine in die gewünschte Bearbeitungsposition zu drehen; eine Bearbeitungseinrichtung, die ausgestaltet ist, aus der Rohplatine in der Bearbeitungsposition ein Produkt, insbesondere ein Formschnittteil zu erzeugen.

Es ergeben sich für die Vorrichtung insgesamt analoge Vorteile, wie für das Verfahren. Die Vorrichtung ermöglicht es, Platinen mit variablem Dickenprofil (Tailor Rolled Blanks), die an den entgegengesetzten Enden unterschiedliche Blechdicken aufweisen, und/oder solche, die einen unsymmetrischen Blechdickenverlauf haben, effizient und mit hoher Fertigungsgenauigkeit herzustellen. Es versteht sich, dass alle verfahrensmäßigen Merkmale sinngemäß auf die Anlage übertragbar sind, und umgekehrt, alle anlagenbezogenen Merkmale auf das Verfahren.

Die elektronische Steuereinheit kann ausgestaltet sein, um aus einem ersten Bandbereich mit einem ersten Dickenprofil eine erste Drehbewegung zu ermitteln, und aus einem zweiten Bandbereich mit einem zweiten Dickenprofil eine zweite Drehbewegung zu ermitteln, die von der ersten Drehbewegung abweicht. Beispielsweise kann die Steuereinheit auf Basis des ermittelten Messdickenprofils des Metallbands beziehungsweise des Dickenprofils der hiervon abgetrennten Rohplatine ableiten, wie die Rohplatine relativ zum nachfolgenden Werkzeug auszurichten ist, um zu dem gewünschten Produkt weiterverarbeitet zu werden.

Die Bearbeitungseinrichtung kann eine oder mehrere Schneidgruppen umfassen, welche die Formschnittplatine in einer oder mehreren hintereinanderliegenden Stufen aus der Rohplatine ausschneiden, und/oder ein oder mehr Umformwerkzeuge, um die Platine zum Blechformteil umzuformen.

Die Anlage kann ferner eine Transporteinrichtung zum Transportieren des Bandmaterials durch die Messeinrichtung und die Schneideinrichtung bis zur Dreheinrichtung aufweisen. Die Transporteinrichtung kann eine Vielzahl von Rollkörpern haben, auf denen das Bandmaterial aufliegt und weitergeführt wird.

Vor der Vorschubeinrichtung kann ferner eine Speichereinrichtung zum Zwischenspeichern des flexibel gewalzten Bandmaterials vorgesehen sein. Die Vorschubeinrichtung kann eine erste Vorschubeinheit, die in Vorschubrichtung des Bandmaterials hinter der Speichereinrichtung angeordnet ist, und eine zweite Vorschubeinheit, die hinter der ersten Vorschubeinheit und vor der Vereinzelungseinrichtung angeordnet ist, umfassen. Die erste und zweite Vorschubeinheit sind ausgestaltet, um das Bandmaterial in Abhängigkeit von der Dickenmessung und der Längenmessung von der Speichereinrichtung zur Vereinzelungseinrichtung zu bewegen. Die Messeinrichtung kann zumindest eine Längenmesseinheit zur kontinuierlichen Messung der Länge des Bandmaterials, und eine Dickenmesseinheit zur kontinuierlichen Messung der Dicke des Bandmaterials entlang der Länge umfassen. Die Dickenmesseinheit ist in Vorschubrichtung des Bandmaterials vorzugsweise zwischen der Speichereinrichtung und der ersten Vorschubeinheit angeordnet. Die Längenmesseinheit ist in Vorschubrichtung des Bandmaterials vorzugsweise hinter der ersten Vorschubeinheit angeordnet.

Vor der Speichereinrichtung kann die Anlage ferner eine Haspel zum Abwickeln des flexibel gewalzten Bandmaterials und eine oder mehrere in Reihe angeordnete Richteinheiten zum Richten des flexibel gewalzten Bandmaterials aufweisen. Dabei ist insbesondere vorgesehen, dass die Vorschubeinrichtung für die Vereinzelung des Bandmaterials zu Rohplatinen steuerungstechnisch unabhängig von einem Vorschub der Haspel und der Richteinheit ausgeführt sind.

Insgesamt ermöglichen die Anlage und das Verfahren in vorteilhafter Weise eine Prüfung, lagegenaue Positionierung und Vereinzelung von flexibel gewalztem Bandmaterial zu Tailor Rolled Blanks und die anschließende Weiterverarbeitung zu Formschnitten und/oder Pressteilen.

Bevorzugte Ausführungsbeispiele werden nachstehend anhand der Zeichnungsfiguren erläutert. Hierin zeigt:
- Figur 1: ein erfindungsgemäßes Verfahren beziehungsweise Anlage zum Herstellen eines Produkts aus flexibel gewalztem Metallband in einer ersten Ausführungsform;
- Figur 2: ein erfindungsgemäßes Verfahren beziehungsweise Anlage zum Herstellen eines Produkts aus flexibel gewalztem Metallband in einer abgewandelten Ausführungsform;
- Figur 3: den Dickenverlauf einer beispielhaften Platine, die mit dem Verfahren und der Anlage gemäß Figur 1 beziehungsweise Figur 2 herstellbar ist;
- Figur 4: Teile der Anlage aus Figur 1 in dreidimensionaler Darstellung zur Herstellung von Platinen gemäß Figur 3;
- Figur 5: den Dickenverlauf einer weiteren beispielhaften Platine, die mit dem Verfahren und der Anlage gemäß Figur 1 beziehungsweise Figur 2 herstellbar ist;
- Figur 6: den Dickenverlauf einer weiteren beispielhaften Platine, die mit dem Verfahren und der Anlage gemäß Figur 1 beziehungsweise Figur 2 herstellbar ist;
- Figur 7: Teile der Anlage aus Figur 1 in dreidimensionaler Darstellung zur Herstellung von Platinen gemäß Figur 6;
- Figur 8: weitere optionale Anlagenteile einer erfindungsgemäßen Anlage schematisch in dreidimensionaler Darstellung.

Die Figuren 1 bis 8 werden nachstehend unter Bezugnahme auf Besonderheiten einzelner Figuren gemeinsam beschrieben.

In Figur 1 ist ein erfindungsgemäßes Verfahren sowie einzelne Anlagenteile einer erfindungsgemäßen Anlage 2 zum Herstellen eines Produkts aus flexibel gewalztem Metallband gezeigt. Das Verfahren umfasst die Schritte Bereitstellen S1 eines flexibel gewalzten Bandmaterials 3, Ermitteln S20 eines Messdickenprofils D3 des Bandmaterials 3 und Berechnen einer Soll-Schnittposition für eine von dem Bandmaterial abzutrennende Rohplatine 4, und Zuführen S10 des Bandmaterials 3 in die Soll-Schnittposition, Abtrennen S30 der Rohplatine 4 vom Bandmaterial 3 entlang einer Soll-Schnittlinie 32 in der Soll-Schnittposition, Drehen S40 der Rohplatine 4 in Abhängigkeit vom ermittelten Messdickenprofil in eine definierte Bearbeitungsposition P50 zur Weiterverarbeitung und Bearbeiten S50 der Rohplatine 4 zum Produkt 5. Die zugehörigen Anlagenteile sind eine Zuführeinrichtung 10, eine Messeinrichtung 20, eine Vereinzelungseinrichtung 30, eine Dreheinrichtung 40 und eine Weiterverarbeitungseinrichtung 50.

Unter einem flexibel gewalzten Bandmaterial wird vorliegend ein Metallband verstanden, das eine variable Blechdicke über der Länge aufweist. Ein variabler Blechdickenverlauf kann dadurch hergestellt werden, dass ein Bandmaterial mit einer im Wesentlichen konstanten Ausgangsblechdicke mittels Walzen unter dynamischer Änderung des Walzspalts gewalzt wird. Dabei erhält das Bandmaterial in Walzrichtung unterschiedliche Dicken D3 über der Länge L3. Das Bandmaterial 3 kann nach dem flexiblen Walzen zu einem Coil 1 aufgewickelt werden, so dass es dem nächsten Bearbeitungsschritt zugeführt werden kann.

Die Zuführeinrichtung 10 kann ein oder mehrere Vorschubeinheiten 11 aufweisen, von denen das Bandmaterial in Vorschubrichtung R3 bewegt wird. Eine Vorschubeinheit kann zwei Vorschubrollen aufweisen, zwischen denen das Bandmaterial 3 durchgeführt und durch drehenden Antrieb der Vorschubrollen 11 in Vorschubrichtung bewegt wird.

Die Messeinrichtung 20 kann zumindest eine Längenmesseinheit 21 zur kontinuierlichen Messung der Länge L des Bandmaterials 3, und eine Dickenmesseinheit 22 zur kontinuierlichen Messung der Dicke D3 des Bandmaterials 3 entlang der Länge umfassen. Das Berechnen der Soll-Schnittposition für die abzutrennende Rohplatine 4 erfolgt dann in Abhängigkeit von dem ermittelten Messdickenprofil D3 des Bandmaterials 3 und dem zugehörigen Solldickenprofil der hieraus auszuschneidenden Rohplatine 4. Die Längenmesseinheit 21 kann ein Messrad 23 umfassen, das auf einer Seite des Bandmaterials 3 in Anlagekontakt ist, sowie optional ein Stützrad 24, das als Gegenlager für das Messrad mit der entgegengesetzten Seite des Bandmaterials 3 in Anlagekontakt ist.

Die Längenmesseinheit 21 und die Dickenmesseinheit 22 können messtechnisch miteinander gekoppelt sein. Für ein zuverlässiges Einhalten der Längenreferenz über der Bandlänge zwischen der Dickenmessung 22 einerseits und dem ersten Vorschub 11 beziehungsweise der ersten Längenmessung 21 andererseits wird ein festes Abstandsmaß A1 zwischen der Dickenmesseinheit 22 und der ersten Vorschubeinheit 11 eingestellt. Dieser Abstand A1 wird präzise vermessen, vorzugsweise mit einer Genauigkeit von bis zu +/- 0,2 mm, und während des Betriebs der Anlage beibehalten. Auf diese Weise kann die Längenreferenz zwischen der Dickenmessung einerseits und dem Vorschub und/oder der Längenmessung andererseits über die gesamte Länge des Bandmaterials zuverlässig gewährleistet werden. Während des Betriebs der Anlage 2 kann die Längenmesseinheit 21 Triggersignale B1 erzeugen und an die Dickenmesseinheit 22 weitergeben. Jedes Triggersignal B1 dient als Auslöser für eine Dickenmessung, so dass mit jedem Triggersignal der Längenmesseinheit 21 ein Dickenmesswert erzeugt und einem entsprechenden Längenmesswert zugeordnet wird. Es werden auf diese Weise Datensätze aus Paaren von Längen- und Dickenwerten generiert, woraus das Ist-Dickenprofil der aus dem Bandmaterial 3 auszuschneidenden Rohplatine 4 ermittelt werden kann.

Die Vereinzelungseinrichtung 30 kann an die Erfordernisse an das zu vereinzelnde Flachprodukt 4 ausgewählt werden und beispielsweise eine Querteilschere 31, wie vorliegend schematisch gezeigt, oder eine Querteil-Strahlschneideinheit, insbesondere eine Laserschneideinheit, umfassen. Das Abtrennen einer Rohplatine 4 vom Bandmaterial 3 erfolgt entlang einer Soll-Schnittkante 32 in der Soll-Schnittposition P30, in die das Band von der Zuführeinrichtung 10 vorgeschoben und positioniert worden ist. Dabei werden mit dem vorliegenden Verfahren und Anlage insbesondere Rohplatinen 4 hergestellt, deren längste Länge L4 größer ist, als die Breite B3 des Bandmaterials 3, die der Breite B4 der abzutrennenden Rohplatine 4 entspricht. Insbesondere ist ferner vorgesehen, dass Rohplatinen 4 mit einer Länge L4 von weniger als 2500 mm, insbesondere von weniger 2000 mm, und/oder mit einer Länge von mehr als 400 mm, insbesondere mehr als 600 mm, vom Bandmaterial abgetrennt werden.

Der Abstand A2 zwischen der Dickenmesseinheit 22 und der Vereinzelungseinrichtung 30 beträgt vorzugsweise mindestens das Doppelte der Platinenlänge L4 der aus dem Bandmaterial 3 auszuschneidenden Platine 4. Insbesondere beträgt der Abstand A2 mindestens das Doppelte der Platinenlänge plus dem Vorschubweg, den das Bandmaterial 3 während der Rechenzeit für eine auszuschneidende Platine 4 zurücklegt.

Die Anlage beziehungsweise das Verfahren sind insbesondere so gestaltet, dass die mittels der Messeinrichtung 20 ermittelten Dickenprofile mit dem gewünschten Solldickenprofil verglichenen werden. Dabei nimmt die Steuerungseinheit 26 eine Bewertung vor, ob das flexible gewalzte Band 3 den geforderten Dickentoleranzen entspricht oder nicht. Aus dem Ergebnis des Vergleichs können die Vorschublänge für das Band 3 beziehungsweise die hieraus auszuschneidende Rohplatine 4 ermittelt werden. Das Band kann in Bereiche, die in Ordnung sind (sogenannte i.O.-Teile), und solche, die nicht in Ordnung sind (sogenannte n.i.O.-Teile) unterteilt werden. Die Lage und Länge dieser einzelnen Bereiche im Band 3 wird von der Dickenmesseinrichtung 20 an die Vorschubeinrichtung 10 weitergegeben, welche die angewiesenen Vorschübe entsprechend ausführt und die Referenzkanten der einzelnen Vorschublängen maßgenau an die Trennstelle 32 der Vereinzelungseinrichtung 30 positionieren. Dabei kann die Vorschubeinheit 10 an die weiteren Anlagenteile (30, 40, 50) die Information weiterleiten, ob es sich um eine Vorschublänge mit i.O.-Dickenprofil oder n.i.O.-Dickenprofil handelt.

Nach dem Abtrennen der Rohplatine 4 wird diese in der Dreheinrichtung 40 um eine Hochachse A40 gedreht. Die Dreheinrichtung kann an die Erfordernisse der zu drehenden Platinen gestaltet und ausgelegt sein. Beispielsweise kann die Dreheinrichtung 40 eine Mehrzahl von Saugern 41 umfassen, die an einem beweglichen Träger 42 befestigt sind. Mittels der Dreheinrichtung 40 wird die Rohplatine 4 von der Ausgangsposition P30 nach dem Abtrennen vom Band 3, in der die Rohplatine 4 noch in Erstreckungsrichtung R3 des Bandes 3 ausgerichtet ist, in Abhängigkeit vom ermittelten Messdickenprofil D3 so gedreht, dass sie mit ihrem Dickenprofil D4 in eine definierte Bearbeitungsposition P50 ausgerichtet wird. Es ist insbesondere vorgesehen, dass ein oder mehrere Werkzeuge der Weiterverarbeitungseinrichtung 50 quer zur Bandvorschubrichtung R ausgerichtet ist, so dass die Rohplatinen 4 jeweils um 90° von der Abtrennposition P30 in die Bearbeitungsposition P50 gedreht werden.

Nach dem Drehen S40 werden die gleich ausgerichteten Rohplatinen 4, dem weiterverarbeitenden Einrichtung 50 zugeführt. Die weiterverarbeitende Einrichtung 50 ist an die Erfordernisse an das herzustellende Produkt 5 ausgewählt. In einer Ausführungsform, die in den Figuren 1, 4 und 7 gezeigt ist, ist die Einrichtung 50 in Form einer Schneideinrichtung gestaltet. In der Schneideinrichtung 50 werden die Ränder der Rohplatine 4 abgeschnitten, um eine Formschnittplatine 5 mit einer gewünschten Außenkontur zu erzeugen. Nach einer möglichen Ausführung kann die Schneideinrichtung 50 ein Werkzeugunterteil 51 und ein hierzu bewegliches Werkzeugoberteil 52 umfassen. Das Werkzeugunterteil 51 kann auf einem Tisch 53 positioniert und fixiert sein. Das Werkzeugoberteil 52 kann an einem Pressenbär 54 befestigt sein, der über Führungsbuchsen 55 gegenüber dem Tisch 53 beweglich geführt ist.

Nach einer zweiten Ausführungsform, die in Figur 2 gezeigt ist, umfasst die weiterverarbeitende Einrichtung 50 ein Schneid- und Umformwerkzeug. Aufbau und Funktionsweise sind ähnlich, wie bei der oben beschriebenen Schneideinrichtung. Gleiche Einzelheiten sind daher mit gleichen Bezugszeichen versehen, wie in Figur 1. Der einzige Unterscheid besteht darin, dass zusätzlich zum Erzeugen des Formschnitts das Zwischenprodukt in einem Umformwerkzeug zu einem dreidimensionalen Bauteil 5 umgeformt wird. Die so hergestellten Bauteile können entsprechend auch als Formpressteile oder Stanzteile bezeichnet werden. Zur Herstellung der Formpressteile 5 kann die Einrichtung 50 ein kombiniertes Schneid- und Umformwerkzeug (Stanzwerkzeug) aufweisen, mit dem das Formpressteil in einem Schritt hergestellt wird. Alternativ kann die Einrichtung 50 auch mehrere hintereinander angeordnete Bearbeitungsstufen mit entsprechenden Werkzeugen umfassen, die von dem herzustellenden Bauteil nacheinander durchlaufen werden. Insbesondere können mindestens ein Schneidwerkzeug, in dem die Rohplatine 4 zur Formschnittplatine geschnitten wird, und mindestens ein nachgelagertes Umformwerkzeug vorgesehen sein, in dem die Formschnittplatine zum Formpressteil 5 umgeformt wird.

Das Bandmaterial 3 kann abwechselnde Bandbereiche mit unterschiedlichen oder gleichen, symmetrischen oder unsymmetrischen Banddickenprofilen D3 über der Länge L3 aufweisen.

In den Figuren 3, 5 und 6 sind verschiedene Formen von aus dem Bandmaterial 3 herzustellenden Rohplatinen 4 gezeigt, wobei in Figur 4 eine zur Verarbeitung von Rohplatinen 4 gemäß den Figuren 3 und 5 geeignete Verfahrensführung, sowie in Figur 7 eine zur Verarbeitung von Rohplatinen 4 gemäß Figur 6 geeignete Verfahrensführung gezeigt sind.

In Figur 3 ist eine beispielhafte Rohplatine 4 in Form einer Rechteckplatine mit einem unsymmetrischen Dickenverlauf D4 über der Länge L4 der Platine und mit gleich dicken Endabschnitten gezeigt. Konkret hat die Platine 4 ausgehend vom ersten Ende 6 verschiedene Abschnitte 7a, 7b, 7c, 7d mit unterschiedlichen Dicken D7a, D7b, D7c, D7d, wobei der erste Abschnitt 7a und der letzte Abschnitt 7d am zweiten Ende 8 dieselbe Dicke (D7a = D7d) aufweisen. Zwischen jeweils zwei Abschnitten 7a, 7b, 7c, 7d gleichbleibender Dicke, die auch als Plateaus bezeichnet werden können, ist jeweils ein Übergangsabschnitt 9a, 9b, 9c mit variabler Dicke gebildet, die auch als Rampen bezeichnet werden können. Die in Figur 3 gezeigte Rechteckplatine 4 wird durch einfaches Querteilen des von der Vorschubeinrichtung 10 auf die korrekte Trennposition P30 gebrachten Bandmaterials 3, beispielsweise mittels einer Querteilschere 31, erzeugt.

Figur 4 zeigt eine entsprechende Verfahrensführung zur Verarbeitung von Rohplatinen 4 mit Blechdickenverlauf gemäß Figur 3 mittels einer erfindungsgemäßen Anlage 2. Hier sind die unterschiedlichen Dicken D7a, D7b, D7c, D7d=D7a der Platine aus Figur 3 vereinfacht nur mit a, b, c, a dargestellt. Es ist erkennbar, dass die Rohplatinen 4 ausgehend von der Trennposition P30 alle einheitlich in dieselbe Drehrichtung R40, hier gegen den Uhrzeigersinn, in die Weiterverarbeitungsposition P50 gedreht werden. Gleichzeitig kann die Rohplatine 4 auch in Vorschubrichtung V40 bewegt werden.

Nach dem Drehen der Rohplatinen 4 sind diese alle einheitlich quer zur Bandvorschubrichtung 10 angeordnet, und zwar mit der gleichen Orientierung der Blechdickenverläufe a, b, c, a. Im Schneid- beziehungsweise Stanzwerkzeug 50 werden die gedrehten Rohplatinen 4 taktweise zu Formschnitten 5 mit einer gewünschten Umfangskontur beschnitten. Von der Steuerungseinheit als "n.i.O"-Platinen identifizierte Teile können zwischen der Schneideinrichtung 30 und der Bearbeitungseinrichtung 50 ausgeschleust und verschrottet werden. Dies kann mittels der Dreheinrichtung 40 oder einer separaten Ausschleuseinrichtung durchgeführt werden. Die "i.O."-Produkte 5 können hinter der Einrichtung 50 mittels einer Stapelanlage (nicht dargestellt) aufgestapelt werden.

In Figur 5 ist eine weitere Ausführungsform einer Rechteckplatine 4 gezeigt, die im Gegensatz zur Figur 3 einen symmetrischen Dickenverlauf D4 über der Länge L4 aufweist. Es ist erkennbar, dass der Dickenverlauf D4 der Platine 4 in Bezug auf eine Mittelebene E spiegelsymmetrisch gestaltet ist. Die vorliegend gezeigte Rohplatine 4 kann analog zur in Figur 3 gezeigten Platine mittels der in Figur 4 gezeigten Verfahrensführung bearbeitet werden, weswegen zur Vermeidung von Wiederholungen auf obige Beschreibung verwiesen wird.

In Figur 6 ist eine Ausführungsform von Platinen gezeigt, deren Endabschnitte jeweils eine unterschiedliche Dicke haben. Aus diesem Grund werden zwei aufeinander folgende Platinenbereiche 3A, 3B im Band 3 jeweils gespiegelt zueinander angeordnet. Über der Länge L3 des Bandes 3 wechseln sich jeweils ein erster Bandbereich 3A, aus dem eine erste Platine 4A abzutrennen ist, und ein zweiter Bandbereich 3B, aus dem eine zweite Platine 4B abzutrennen ist, ab. Dabei entspricht das Profil des ersten Bandbereichs für eine erste Platine 4A dem Profil des Bandbereichs für eine zweite Platine 4B hinsichtlich der Profilform, aber nicht hinsichtlich der Ausrichtung. Die vorliegend gezeigten Platinen 4A, 4B haben ferner in sich jeweils einen unsymmetrischen Dickenverlauf D4A, D4B über der jeweiligen Länge L4A, L4B. Es ist erkennbar, dass der Dickenverlauf D4A der Platine 4A in Bezug auf eine Mittelebene EAB spiegelsymmetrisch zum Dickenverlauf D4B der darauf folgenden Platine 4B ist. Die Platine 4A hat, ausgehend vom ersten Ende 6A, einen ersten Abschnitt 7Aa mit erster Dicke, einen zweiten Abschnitt 7Ab mit zweiter Dicke, einen dritten Abschnitt 7Ac mit dritter Dicke und einen vierten Abschnitt 7Ad mit vierter Dicke, die ungleich der ersten Dicke des ersten Abschnittes 7Aa ist. Zwischen den Abschnitten 7Aa, 7Ab, 7Ac und 7Ad, die jeweils eine gleichbleibende Dicke über der Länge haben, sind jeweils Übergangsabschnitte 9Aa, 9Ab, 9Ac und 9Ad mit variabler Dicke über der Länge vorgesehen. Die zweite Platine 4B ist entsprechend symmetrisch zur ersten Platine 4A aufgebaut. An die zweite Platine 4B schließt wiederum eine erste Platine 4A an, und so weiter.

Figur 7 zeigt eine entsprechende Verfahrensführung zur Verarbeitung von Rohplatinen 4A, 4B mit Blechdickenverläufen gemäß Figur 6. Hier sind die unterschiedlichen Dicken D7a, D7b, D7c, D7d der Platinen 4A, 4B aus Figur 6 vereinfacht nur mit a, b, c, d dargestellt. Die Rechteckplatinen 4A, 4B werden durch Ablängen des von der Vorschubeinrichtung 10 auf die korrekte Schnittposition 32 gebrachten Bandmaterials 3 mittels der Vereinzelungseinrichtung 30 abgeschnitten und anschließend in die gewünschte Position P50 gedreht. Dabei besteht eine Besonderheit darin, dass sich die Dickenprofile D4A und D4B insofern voneinander unterscheiden, dass sie in der Anordnung im Bandmaterial nicht deckungsgleich sind. Damit die aufeinanderfolgenden ersten und zweiten Platinen 4A, 4B zur Weiterverarbeitung dieselbe Ausrichtung erhalten, werden die ersten und zweiten Platinen 4A, 4B von der Dreheinrichtung 50 individuell entsprechend ihrer jeweiligen Profilausrichtung gedreht. Hierfür werden die ersten Rohplatinen 4A in Abhängigkeit vom Messdickenprofil D4A in eine erste Drehrichtung R40A (hier gegen den Uhrzeigersinn) und die zweiten Rohplatinen 4B in Abhängigkeit vom Messdickenprofil D4B in die entgegengesetzte zweite Drehrichtung R40B (hier im Uhrzeigersinn) gedreht. Nach dem Drehen und Positionieren in die Bearbeitungsposition P50 sind die ersten und zweiten Platinen mit ihrem jeweiligen Dickenprofil nunmehr gleich ausgerichtet und insofern einheitlich. In dieser Ausrichtung werden die Platinen 4 der weiteren Bearbeitungseinrichtung 50 zugeführt, die nach einer der oben beschriebenen Ausführungen gestaltet sein kann.

Mit dem Verfahren und der Anlage können Platinen 4 mit variablem Dickenprofil (Tailor Rolled Blanks), die an den entgegengesetzten Enden unterschiedliche Blechdicken aufweisen, und/oder solche, die einen unsymmetrischen Blechdickenverlauf haben, effizient und mit hoher Fertigungsgenauigkeit hergestellt werden. Die Rohplatinen 4, 4A, 4B werden vor dem Einlauf in das Formschnittwerkzeug richtig ausrichtet, damit der Blechdickenverlauf immer zur Form beziehungsweise Schnittkontur im Werkzeug passt. Die korrekt ausgerichteten Rohplatinen 4 werden in das nachfolgende Werkzeug 50 getaktet und dort zu Formschnitten oder Formpressteilen weiterverarbeitet. Dadurch, dass die Rohplatinen 4, 4A, 4B, die in Walzrichtung eine größere Länge L4 als Breite B4 aufweisen, vor der Weiterverarbeitung gedreht werden, ist die Vorschublänge der Platinen in das beziehungsweise durch das Werkzeug verkürzt, so dass insgesamt kürzere Taktzeiten erreicht werden.

In Figur 8 sind weitere optionale Anlagenteile einer erfindungsgemäßen Anlage in dreidimensionaler Darstellung gezeigt.

Es sind eine Abwickel- und Richtgruppe 60, eine Speichereinrichtung 70 und ein Ausführungsbeispiel für eine nachfolgende Vorschub- und Vereinzelungsgruppe 15 gezeigt. Ausgangsmaterial ist ein Coil 1 aus flexibel gewalztem Metallband, das von einer Haspel 61 abgewickelt wird und anschließend eine Richteinheit 62 mit einer Mehrzahl von Rollen durchläuft. Zwischen der Haspel 61 und der Richteinheit 62 kann ein Einlauftreiber 63 vorgesehen sein, der das Bandmaterial 3 von der Haspel abzieht und der Richteinheit 62 zuführt. In Durchlaufrichtung des Bandes hinter der Richteinheit 62 kann eine Abzugswalze 64 angeordnet sein, die eine Vorschubkraft auf das Bandmaterial 3 überträgt. Der Betrieb der Anlagenkomponenten Haspel, Einlauftreiber, Richteinheit und Abzugswalze können über Regler miteinander synchronisiert und in Geschwindigkeitsregelung oder Momentenregelung zueinander betrieben werden. Jede der Einheiten kann individuell, das heißt unabhängig von den jeweils anderen, generatorisch oder motorisch betrieben werden. In der Figur 1 sind die von den jeweiligen Komponenten 61, 62, 63, 64 auf das Bandmaterial 3 übertragbaren Momente M61, M62, M63, M64 eingezeichnet.

In Bandvorschubrichtung hinter der Abwickel- und Richtgruppe 60 ist eine Speichereinrichtung 70 vorgesehen, die ausgestaltet ist, um einen jeweiligen Teilabschnitt des Bandes 3 zwischenzuspeichern. Dabei wird eine Vorschubbewegung der Abwickel- und Richtgruppe 60 von einer Vorschubbewegung der nachfolgenden Anlagenteile (10-50) entkoppelt. Die Abwickel- und Richtgruppe 60 fördert das Band 3 in den Bandspeicher 70, der das flexibel gewalzte Band 3 für die weitere Verarbeitung in der Vereinzelungsgruppe 15 zur Verfügung stellt. Die Förder- beziehungsweise Abwickelgeschwindigkeit der Abwickel- und Richtgruppe 60 kann mittels eines Füllstandsgebers 71 des Bandspeichers 70 geregelt werden. Der Füllstandsgeber 71 kann beispielsweise einen Ultraschallsensor oder einen optischen Sensor umfassen, welcher die Tiefe der in den Bandspeicher hängenden Bandschlaufe sensiert und ein entsprechendes Signal an den Regler für die Abwickel- und Richtgruppe weitergibt.

Hinter der Speichereinrichtung 70 sind die oben bereits beschriebenen Anlagenteile Zuführeinrichtung 10, Messeinrichtung 20 und Vereinzelungseinrichtung 30 vorgesehen. Bei der vorliegenden Ausführungsform umfasst die Zuführeinrichtung 10 eine erste Vorschubeinheit 11 und eine zweite Vorschubeinheit 12, die mit Abstand zueinander angeordnet sind. Ferner umfasst die Messeinrichtung zusätzlich zur Dickenmesseinheit 22 und zur Längenmesseinheit 21 eine weitere Längenmesseinheit 25. Es ist erkennbar, dass die Dickenmesseinheit 22 zur fortlaufenden Messung der Dicke D3 des Bandmaterials 3 vor der ersten Vorschubeinheit 11 und die erste Längenmesseinheit 21 zur kontinuierlichen Messung der Länge L3 des Bandmaterials 3 hinter der ersten Vorschubeinheit 11 angeordnet sind. Die zweite Längenmesseinheit 25 ist der zweiten Vorschubeinheit 12 zugeordnet und in Vorschubrichtung R10 hinter dieser angeordnet.

Die beiden Vorschubeinrichtungen 11, 12 werden synchron betrieben und sind ausgestaltet, um das Bandmaterial 3 in Abhängigkeit von der Dickenmessung und der Längenmessung aus der Speichereinrichtung 70 zur Vereinzelungseinrichtung 30 zu bewegen. Dabei üben die beiden Vorschübe 11, 12 jeweils eine Vorschubkraft auf das Bandmaterial aus, um dieses zu bewegen. Damit das Bandmaterial zwischen den beiden Vorschubeinrichtungen 11, 12 plan gehalten wird, kann die zweite Vorschubeinrichtung 12 mit geringem Vorlauf gegenüber der ersten Vorschubeinrichtung 11 angetrieben werden.

### Bezugszeichenliste

- 1: Coil
- 2: Anlage
- 3: Bandmaterial
- 4: Rohplatine
- 5: Produkt
- 6: Ende
- 7: Abschnitt
- 8: Ende
- 9: Übergangsabschnitt
- 10: Zuführeinrichtung
- 11: Vorschubeinheit
- 12: Vorschubeinheit
- 13: Vorschubrolle
- 15: Vereinzelungsgruppe

- 20: Messeinrichtung
- 21: Längenmesseinheit
- 22: Dickenmesseinheit
- 23: Messrad
- 24: Stützrad
- 25: Längenmesseinheit

- 30: Vereinzelungseinrichtung
- 31: Querteilschere
- 32:

- 40: Dreheinrichtung
- 41: Sauger
- 42: Träger
- 50: Weiterverarbeitungseinrichtung
- 51: Werkzeugunterteil
- 52: Werkzeugoberteil
- 53: Pressentisch
- 54: Pressenbär
- 55: Führungsbuchsen

- 60: Abwickel- und Richtgruppe
- 61: Haspel
- 62: Richteinheit
- 63: Einlauftreiber
- 64: Abzugswalze

- 70: Speichereinrichtung
- 71: Füllstandsgeber

- A: Abstand
- B: Triggersignal
- D: Dicke
- E: Ebene
- L: Länge
- M: Drehmoment
- P: Position
- R: Richtung
- S: Schritt

## Patentansprüche

1. Verfahren zur Herstellung eines Produkts aus flexibel gewalztem Bandmaterial, umfassend:
Bereitstellen (S1) eines flexibel gewalzten Bandmaterials (3) aus einem metallischen Werkstoff, das ein Dickenprofil mit einer variablen Dicke (D3) über der Länge (L3) des Bandmaterials aufweist;
Ermitteln (S20) eines Messdickenprofils des Bandmaterials über der Länge des Bandmaterials und Berechnen einer Soll-Schnittposition für eine aus dem Bandmaterial herzustellende Rohplatine (4) in Abhängigkeit von dem ermittelten Messdickenprofil des Bandmaterials und einem zugehörigen Solldickenprofil der hieraus auszuschneidenden Rohplatine (4), und Zuführen des Bandmaterials (3) in die Soll-Schnittposition;
Abtrennen (S30) einer Rohplatine (4) vom Bandmaterial (3) in der Soll-Schnittposition, wobei die Rohplatine (4) nach dem Abtrennen in einer Abtrennposition (P30) angeordnet ist;
**gekennzeichnet durch**
Drehen (S40) der Rohplatine (4) in Abhängigkeit vom ermittelten Messdickenprofil derart, dass die Rohplatine (4) mit ihrem Dickenprofil in eine definierte Bearbeitungsposition (P50) ausgerichtet wird, die sich von der Abtrennposition (P30) unterscheidet;
Bearbeiten (S50) der Rohplatine (4) in der Bearbeitungsposition (S50) mittels einer Bearbeitungseinheit (50), wobei die Rohplatine (4) zu einem Produkt (5) bearbeitet wird.

2. Verfahren nach Anspruch 1,
**dadurch gekennzeichnet,**
**dass** das Bandmaterial (3) einen ersten Bandbereich (3A) mit einem ersten Dickenprofil (D3A) und einen daran anschließenden zweiten Bandbereich (3B) mit einem zweiten Dickenprofil (D3B) über der Länge aufweist, wobei sich das erste und zweite Dickenprofil im Bandmaterial voneinander unterscheiden, wobei aus dem ersten Bandbereich (3A) eine erste Rohplatine (4A) und aus dem zweiten Bandbereich (3B) eine zweite Rohplatine (4B) vom Bandmaterial (3) abgetrennt werden,
wobei die erste Rohplatine (4A) und die zweite Rohplatine (4B) derart gedreht werden, dass das erste Dickenprofil (D3A) und das zweite Dickenprofil (D3B) in der Bearbeitungsposition (P50) gleich ausgerichtet sind.

3. Verfahren nach Anspruch 1 oder 2,
**dadurch gekennzeichnet,**
**dass** die erste Rohplatine (4A) in Abhängigkeit vom Messdickenprofil in eine erste Drehrichtung (R40A) und die zweite Rohplatine (4B) in Abhängigkeit vom Messdickenprofil in eine entgegengesetzte zweite Drehrichtung (R40B) gedreht werden.

4. Verfahren nach einem der Ansprüche 1 bis 3,
**dadurch gekennzeichnet,**
**dass** die Rohplatine (4) ausgehend von der Abtrennposition (P30) um 80° bis 100°, insbesondere um 90°, gedreht wird.

5. Verfahren nach einem der Ansprüche 1 bis 4,
**dadurch gekennzeichnet,**
**dass** die Bearbeitungseinrichtung (50) ein Stanzwerkzeug oder ein Strahlschneidwerkzeug umfasst.

6. Verfahren nach einem der Ansprüche 1 bis 5,
**dadurch gekennzeichnet,**
**dass** die Rohplatine (4) mit einer Länge (L4) von weniger als 2500 mm, insbesondere von weniger 2000 mm, vom Bandmaterial (3) abgetrennt wird, und/oder
**dass** die Rohplatine (4) mit einer Länge (L4) von mehr als 400 mm, insbesondere mehr als 600 mm, vom Bandmaterial (3) abgetrennt wird.

7. Verfahren nach einem der Ansprüche 1 bis 6,
**dadurch gekennzeichnet,**
**dass** die Rohplatine (4) mit einer Länge (L4) abgetrennt wird, die größer als die Breite (B3) des Bandmaterials (3) ist.

8. Verfahren nach einem der Ansprüche 1 bis 7,
**dadurch gekennzeichnet,**
**dass** das Bandmaterial (3) mittels einer Zuführeinheit (10) aus einer Speichereinrichtung (70) zur Messeinrichtung (20) zugeführt wird;
wobei das Ermitteln (S20) des Messdickenprofils ein kontinuierliches Messen der Dicke (D3) des Bandmaterials (3) mittels einer Dickenmesseinheit (22) und ein kontinuierliches Messen der Länge (L3) des Bandmaterials (3) mittels einer Längenmesseinheit (21) umfasst, während das Bandmaterial (3) zugeführt wird, wobei das Messen der Dicke (D3) in Vorschubrichtung (R3) des Bandmaterials vor der Zuführeinrichtung (10) erfolgt, und das Messen der Länge (L3) in Vorschubrichtung des Bandmaterials hinter einer ersten Vorschubeinheit (11) der Zuführeinheit (10) erfolgt;
Berechnen einer Vorschublänge für die aus dem Bandmaterial (3) zu vereinzelnde Rohplatine (4) auf Basis des ermittelten Messdickenprofils und Vergleich mit einem zugehörigen Solldickenprofil der Rohplatine;
Zuführen (S10) des Bandmaterials (3) zu der Vereinzelungseinrichtung (30) mittels der Zuführeinrichtung (10) auf Basis der berechneten Vorschublänge.

9. Verfahren nach einem der Ansprüche 1 bis 8,
**dadurch gekennzeichnet,**
**dass** die erste Längenmesseinheit (21) an einem Startpunkt mit der Dickenmesseinheit (22) hinsichtlich der Länge referenziert wird, wobei insbesondere vorgesehen ist, dass die Längenmesseinheit (21) Triggersignale erzeugt und an die Dickenmesseinheit (22) weitergibt, wobei die Triggersignale als Auslöser zur Durchführung von Dickenmessungen der Dickenmesseinheit (22) dienen.

10. Verfahren nach einem der Ansprüche 1 bis 9,
**dadurch gekennzeichnet,**
**dass** die Vereinzelungseinrichtung (30) eine erste Vorschubeinheit (11) und eine zweite Vorschubeinheit (12) zum Zuführen des Bandmaterials (3) aufweist,
wobei zwischen der Dickenmesseinheit (22) und der ersten Vorschubeinheit (11) ein fester erster Abstand (A1) eingestellt wird, und/oder wobei zwischen der Dickenmesseinheit (22) und der Vereinzelungseinrichtung (30) ein fester zweiter Abstand (A2) eingestellt wird,
wobei der erste Abstand (A1) und/oder der zweite Abstand (A2) mit einer Genauigkeit von insbesondere bis zu +/- 0,2 mm vermessen werden.

11. Anlage zur Herstellung eines Produkts aus flexibel gewalztem metallischen Bandmaterial, insbesondere zur Durchführung des Verfahrens nach einem der Ansprüche 1 bis 10, umfassend:
eine Vorschubeinrichtung (10) zum Zuführen von flexibel gewalztem metallischen Bandmaterial (3), das ein Dickenprofil mit unterschiedlichen Blechdicken (D3) über der Länge (L3) des Bandmaterials (3) aufweist, wobei hintereinanderliegende Bereiche des flexibel gewalzten Bandmaterials (3) jeweils mit einem zugehörigen Solldickenprofil einer hieraus herzustellenden Formschnittplatine (4) korrespondieren;
eine Messeinrichtung (20) zum Ermitteln der Dicke des Bandmaterials (3) über der Länge des Bandmaterials (3);
eine Vereinzelungseinrichtung (30) zum Herstellen von einzelnen Rohplatinen (4) aus dem flexibel gewalzten Bandmaterial (3), wobei die Vereinzelungseinrichtung (30) einen Abstand (A2) von einer Dickenmesseinheit (22) der Messeinrichtung (20) aufweist, der mindestens das Doppelte einer abzutrennenden Rohplatine (4) entspricht;
eine Dreheinrichtung (40) zum Drehen einer abgetrennten Rohplatine (4) in eine gewünschte Bearbeitungsposition (P50), wobei die Dreheinrichtung von einer elektronischen Steuereinheit steuerbar ist, um eine abgetrennte Rohplatine (4) in Abhängigkeit vom ermittelten Messdickenprofil der Rohplatine in die gewünschte Bearbeitungsposition (P50) zu drehen;
eine Bearbeitungseinrichtung (50), die ausgestaltet ist, aus der Rohplatine (4) in der Bearbeitungsposition (P50) ein Produkt (5) zu erzeugen.

12. Anlage nach Anspruch 11,
**dadurch gekennzeichnet,**
**dass** die elektrische Steuereinheit ausgestaltet ist, aus einem ersten Bandbereich (3A) mit einem ersten Dickenprofil (D3A) eine erste Drehbewegung (R40A) zu ermitteln, und aus einem zweiten Bandbereich (3B) mit einem zweiten Dickenprofil (D3B) eine zweite Drehbewegung (R40B) zu ermitteln, die von der ersten Drehbewegung abweicht.

13. Anlage nach Anspruch 11 oder 12,
**dadurch gekennzeichnet,**
**dass** die Bearbeitungseinrichtung (50) zumindest ein Schneidwerkzeug aufweist, welches aus der Rohplatine (4) eine Formschnittplatine (5) ausschneidet.

14. Anlage nach einem der Ansprüche 11 bis 13,
ferner umfassend:
eine Speichereinrichtung (70) zum Zwischenspeichern des flexibel gewalzten Bandmaterials (3);
eine erste Vorschubeinheit (11), die in Vorschubrichtung (R3) des Bandmaterials (3) hinter der Speichereinrichtung (70) angeordnet ist;
zumindest eine Längenmesseinheit (21, 25) zur kontinuierlichen Messung der Länge (L3) des Bandmaterials (3), wobei die Längenmesseinrichtung (21, 25) in Vorschubrichtung des Bandmaterials (3) hinter der ersten Vorschubeinheit (11) angeordnet ist;
eine Dickenmesseinheit (22) zur kontinuierlichen Messung der Dicke (D3) des Bandmaterials (3) entlang der Länge (L3), wobei die Dickenmesseinheit (22) in Vorschubrichtung des Bandmaterials (3) zwischen der Speichereinrichtung (70) und der ersten Vorschubeinheit (11) angeordnet ist;
eine zweite Vorschubeinheit (12), die hinter der ersten Vorschubeinheit (11) und vor der Vereinzelungseinrichtung (30) angeordnet ist;
wobei die erste Vorschubeinheit (11) und die zweite Vorschubeinheit (12) ausgestaltet sind, um das Bandmaterial (3) in Abhängigkeit von der Dickenmessung und der Längenmessung von der Speichereinrichtung (70) zur Vereinzelungseinrichtung (30) zu bewegen.

15. Anlage nach einem der Ansprüche 11 bis 14,
ferner umfassend:
eine Haspel (61) zum Abwickeln des flexibel gewalzten Bandmaterials (3) und eine Richteinheit (62) zum Richten des flexibel gewalzten Bandmaterials (3), welche der Speichereinrichtung (70) vorgeschaltet sind, wobei die erste Vorschubeinheit (11) und die zweite Vorschubeinheit (12) für die Vereinzelungseinrichtung (30) steuerungstechnisch unabhängig von einem Vorschub der Haspel (61) und der Richteinheit (62) sind.

## Claims

1. Method of producing a product from flexibly rolled strip material, comprising:
providing (S1) a flexibly rolled strip material (3) of a metallic material having a thickness profile with a variable thickness (D3) over the length (L3) of the strip material;
determining (S20) a measured thickness profile of the strip material over the length of the strip material and calculating a desired cutting position for a raw blank (4) to be produced from the strip material depending on the determined measured thickness profile of the strip material and a respective desired thickness profile of the blank (4) to be cut therefrom, and feeding the strip material (3) to the desired cutting position;
cutting (S30) a raw blank (4) from the strip material (3) in the desired cutting position, the raw blank (4) being arranged in a cut-off position (P30) after cutting;
**characterised by**
rotating (S40) the raw blank (4) depending on the determined measured thickness profile such that the raw blank (4) is positioned with its thickness profile in a defined processing position (P50) that is different from the cut-off position (P30);
processing (S50) the raw blank (4) in the processing position (S50) by a processing unit (50), wherein the raw blank (4) is processed into a product (5).

2. Method according to claim 1,
**characterised in**
**that** the strip material (3) has a first strip region (3A) with a first thickness profile (D3A) and an adjoining second strip region (3B) with a second thickness profile (D3B) over the length, wherein the first and second thickness profiles differ from each another in the strip material,
wherein a first raw blank (4A) is separated from the first strip region (3A) and a second raw blank (4B) is separated from the strip material (3) from the second strip region (3B),
wherein the first raw blank (4A) and the second raw blank (4B) are rotated such that the first thickness profile (D3A) and the second thickness profile (D3B) are equally arranged in the processing position (P50).

3. Method according to claim 1 or 2,
**characterised in**
**that** the first raw blank (4A) is rotated in a first direction of rotation (R40A) depending on the measured thickness profile, and the second raw blank (4B) is rotated in an opposite second direction of rotation (R40B) depending on the measured thickness profile.

4. Method according to any one of claims 1 to 3,
**characterised in**
**that** the raw blank (4) is rotated by 80° to 100°, in particular 90°, starting from the cut-off position (P30).

5. Method according to any one of claims 1 to 4,
**characterised in**
**that** the processing device (50) comprises a punching tool or a beam cutting tool.

6. Method according to any one of claims 1 to 5,
**characterised in**
**that** the raw blank (4) is separated from the strip material (3) with a length (L4) of less than 2500 mm, in particular of less than 2000 mm,
and/or
**that** the raw blank (4) is separated from the strip material (3) with a length (L4) of more than 400 mm, in particular more than 600 mm.

7. Method according to any one of claims 1 to 6,
**characterised in**
**that** the raw blank (4) is cut off with a length (L4) that is greater than the width (B3) of the strip material (3).

8. Method according to any one of claims 1 to 7,
**characterised in**
**that** the strip material (3) is fed from a buffer device (70) to a measuring device (20) by a feeding device (10);
wherein determining (S20) the measured thickness profile comprises continuously measuring the thickness (D3) of the strip material (3) by a thickness measuring unit (22) and continuously measuring the length (L3) of the strip material (3) by a length measuring unit (21), while the strip material (3) is being fed, wherein measuring of the thickness (D3) in the feed direction (R3) of the strip material is carried out upstream the feeding device (10), and measuring of the length (L3) in the feed direction of the strip material is carried out behind a first feed unit (11) of the feeding device (10);
calculating a feed length for the raw blank (4) to be separated from the strip material (3) on the basis of the determined measured thickness profile and comparing with a respective desired thickness profile of the raw blank; feeding (S10) the strip material (3) to the separating device (30) by the feeding device (10) on the basis of the calculated feed length.

9. Method according to any one of claims 1 to 8,
**characterised in**
**that** the first length measuring unit (21) is referenced at a starting point with the thickness measuring unit (22) with respect to the length, wherein it is provided in particular that the length measuring unit (21) generates trigger signals and transmits them to the thickness measuring unit (22), with the trigger signals serving as triggers for performing thickness measurements of the thickness measuring unit (22).

10. Method according to any one of claims 1 to 9,
**characterised in**
**that** the separating device (30) comprises a first feed unit (11) and a second feed unit (12) for feeding the strip material (3),
wherein a fixed first distance (A1) is set between the thickness measuring unit (22) and the first feed unit (11), and/or
wherein a fixed second distance (A2) is set between the thickness measuring unit (22) and the separating device (30),
wherein the first distance (A1) and/or the second distance (A2) are measured with an accuracy of in particular up to +/- 0.2 mm.

11. Apparatus for producing a product from flexibly rolled metallic strip material, in particular for carrying out the method according to any one of claims 1 to 10, comprising:
a feeding device (10) for feeding flexibly rolled metallic strip material (3), which has a thickness profile with different sheet thicknesses (D3) along the length (L3) of the strip material (3), wherein successive regions of the flexibly rolled strip material (3) correspond to a respective desired thickness profile of a shaped blank (4) to be produced therefrom;
a measuring device (20) for determining the thickness of the strip material (3) over the length of the strip material (3);
a separating device (30) for producing individual raw blanks (4) from the flexibly rolled strip material (3), with the separating device (30) having a distance (A2) from a thickness measuring unit (22) of the measuring device (20) which corresponds to at least twice the distance of a raw blank (4) to be separated;
a rotating device (40) for rotating a separated raw blank (4) into a desired processing position (P50), wherein the rotating device is controllable by an electronic control unit in order to rotate a separated raw blank (4) into the desired processing position (P50) depending on the determined measured thickness profile of the raw blank;
a processing device (50) which is designed to produce a product (5) from the raw blank (4) in the processing position (P50).

12. Apparatus according to claim 11,
**characterised in**
**that** the electrical control unit is configured to determine a first rotational movement (R40A) from a first strip region (3A) with a first thickness profile (D3A), and to determine a second rotational movement (R40B), which differs from the first rotational movement, from a second strip region (3B) with a second thickness profile (D3B).

13. Apparatus according to claim 11 or 12,
**characterised in**
**that** the processing device (50) has at least one cutting tool which cuts a shape-cut blank (5) out of the blank (4).

14. Apparatus according to any one of the claims 11 to 13,
further comprising:
a buffer device (70) for temporarily buffering the flexibly rolled strip material (3); a first feed unit (11), which is arranged downstream the buffer device (70) in the feed direction (R3) of the strip material (3);
at least one length measuring unit (21, 25) for continuously measuring the length (L3) of the strip material (3), wherein the length measuring device (21, 25) is arranged downstream the first feed unit (11) in the feed direction of the strip material (3);
a thickness measuring unit (22) for continuously measuring the thickness (D3) of the strip material (3) along the length (L3), wherein the thickness measuring unit (22) is arranged between the buffer device (70) and the first feed unit (11) in the feed direction of the strip material (3);
a second feed unit (12), which is arranged downstream the first feed unit (11) and upstream the separating device (30);
wherein the first feed unit (11) and the second feed unit (12) are designed to move the strip material (3) from the buffer device (70) to the separating device (30) in dependence on the thickness measurement and the length measurement.

15. Apparatus according to any one of the claims 11 to 14,
further comprising:
a decoiler (61) for unwinding the flexibly rolled strip material (3) and a straightening unit (62) for straightening the flexibly rolled strip material (3), which are arranged upstream the buffer device (70), wherein the first feed unit (11) and the second feed unit (12) for the separating device (30) are controlled independently of a feed of the decoiler (61) and the straightening unit (62).

## Revendications

1. Procédé de fabrication d'un produit à partir d'un matériau en bande laminé flexiblement, comprenant :
mettre à disposition (S1) d'un matériau en bande (3) laminé flexiblement à partir d'un matériau métallique ayant un profil d'épaisseur avec une épaisseur (D3) variable sur la longueur (L3) du matériau en bande ;
déterminer (S20) d'un profil d'épaisseur mesurée du matériau en bande sur la longueur du matériau en bande et le calcul d'une position de coupe théorique pour une ébauche de tôle (4) à produire à partir du matériau en bande en fonction du profil d'épaisseur mesurée déterminé du matériau en bande et d'un profil d'épaisseur théorique correspondant de l'ébauche de tôle (4) à découper dans celui-ci, et l'acheminement du matériau en bande (3) dans la position de coupe théorique ;
sectionner (S30) d'une ébauche de tôle (4) du matériau en bande (3) dans la position de coupe théorique, l'ébauche de tôle (4) étant disposée dans une position de sectionnement (P30) après sectionnement;
**caractérisé par**: rotation (S40) de l'ébauche de tôle (4) en fonction du profil d'épaisseur mesurée déterminé de telle sorte que l'ébauche de tôle (4) soit orientée par son profil d'épaisseur dans une position d'usinage (P50) définie qui se différencie de la position de sectionnement (P30) ;
usiner (S50) de l'ébauche de tôle (4) dans la position d'usinage (S50) au moyen d'une unité d'usinage (50), l'ébauche de tôle (4) étant usinée pour former un produit (5).

2. Procédé selon la revendication 1,
**caractérisé en ce que**
le matériau en bande (3) comporte une première zone de bande (3A) pourvue d'un premier profil d'épaisseur (D3A) et une seconde zone de bande (3B) se raccordant à celle-ci et pourvue d'un second profil d'épaisseur (D3B) sur la longueur, les premier et second profils d'épaisseurs dans le matériau en bande étant différents l'un de l'autre,
sachant que, dans la première zone de bande (3A), une première ébauche de tôle (4A) et, dans la seconde zone de bande (3B), une seconde ébauche de tôle (4B) sont sectionnées dans le matériau en bande (3),
la première ébauche de tôle (4A) et la seconde ébauche de tôle (4B) étant mises en rotation de telle sorte que le premier profil d'épaisseur (D3A) et le second profil d'épaisseur (D3B) soient orientés à l'identique dans la position d'usinage (P50).

3. Procédé selon la revendication 1 ou 2,
**caractérisé en ce**
**qu'**on met en rotation la première ébauche de tôle (4A) en fonction du profil de mesure d'épaisseur dans une première direction de rotation (R40A) et la seconde ébauche de tôle (4B), en fonction du profil de mesure d'épaisseur, dans une seconde direction de rotation (R40B) opposée.

4. Procédé selon l'une quelconque des revendications 1 à 3,
**caractérisé en ce**
**qu'**on met en rotation l'ébauche de tôle (4), en partant de la position de sectionnement (P30), de 80° à 100°, notamment de 90°.

5. Procédé selon l'une quelconque des revendications 1 à 4,
**caractérisé en ce que**
le système d'usinage (50) comprend un outil de poinçonnage ou un outil de découpe de faisceau.

6. Procédé selon l'une quelconque des revendications 1 à 5,
**caractérisé en ce**
**qu'**on sectionne l'ébauche de tôle (4) à une longueur (L4) de moins de 2500 mm, notamment de moins de 2000 mm, dans le matériau en bande (3), et/ou
**qu'**on sectionne l'ébauche de tôle (4) à une longueur (L4) de plus de 400 mm, notamment de plus de 600 mm, dans le matériau en bande (3).

7. Procédé selon l'une quelconque des revendications 1 à 6,
**caractérisé en ce**
**qu'**on sectionne l'ébauche de tôle (4) à une longueur (L4) qui est supérieure à la largeur (B3) du matériau en bande (3).

8. Procédé selon l'une quelconque des revendications 1 à 7,
**caractérisé en ce**
**que** le matériau en bande (3) est acheminé au moyen d'une unité d'acheminement (10) depuis un système d'accumulation (70) vers le système de mesure (20) ;
la détermination (S20) du profil de mesure d'épaisseur comprenant une mesure en continu de l'épaisseur (D3) du matériau en bande (3) au moyen d'une unité de mesure d'épaisseur (22) et une mesure en continu de la longueur (L3) du matériau en bande (3) au moyen d'une unité de mesure de longueur (21) pendant que le matériau en bande (3) est acheminé, la mesure de l'épaisseur (D3) s'effectuant dans la direction d'avance (R3) du matériau en bande en amont du système d'acheminement (10), et la mesure de la longueur (L3) s'effectuant dans la direction d'avance du matériau en bande en aval d'une première unité d'avance (11) de l'unité d'acheminement (10) ;
**qu'**on calcule une longueur d'avance pour l'ébauche de tôle (4) à individualiser dans le matériau en bande (3) sur la base du profil de mesure d'épaisseur déterminé et qu'on la compare avec un profil d'épaisseur théorique correspondant de l'ébauche de tôle ;
**qu'**on achemine (S10) le matériau en bande (3) vers le système d'individualisation (30) au moyen du système d'acheminement (10) sur la base de la longueur d'avance calculée.

9. Procédé selon l'une quelconque des revendications 1 à 8,
**caractérisé en ce que**
la première unité de mesure de longueur (21) est référencée à un point de départ avec l'unité de mesure d'épaisseur (22), étant notamment prévu que l'unité de mesure de longueur (21) génère des signaux de déclenchement et les retransmette à l'unité de mesure d'épaisseur (22), les signaux de déclenchement faisant office de déclencheurs pour la réalisation de mesures d'épaisseur par l'unité de mesure d'épaisseur (22).

10. Procédé selon l'une quelconque des revendications 1 à 9,
**caractérisé en ce que**
le système d'individualisation (30) comporte une première unité d'avance (11) et une seconde unité d'avance (12) pour acheminer le matériau en bande (3),
qu'un premier écart fixe (A1) est réglé entre l'unité de mesure d'épaisseur (22) et la première unité d'avance (11), et/ou
qu'un second écart fixe (A2) est réglé entre l'unité de mesure d'épaisseur (22) et le système d'individualisation (30),
le premier écart (A1) et/ou le deuxième écart (A2) étant mesurés avec une précision de notamment jusqu'à +/- 0,2 mm.

11. Installation, destinée à fabriquer un produit à partir d'un band métallique laminée flexiblement, destinée notamment à réaliser le procédé selon l'une quelconque des revendications 1 à 10, comprenant :
un système d'avance (10), destiné à acheminer un matériau métallique en bande laminé flexiblement (3), qui comporte un profil d'épaisseur avec différentes épaisseurs de tôle (D3) sur la longueur (L3) du matériau en bande (3), des zones situées les unes derrière les autres du matériau laminé en bande (3) correspondant respectivement avec un profil d'épaisseur théorique correspondant d'une ébauche de tôle découpée (4) à fabriquer à partir de celui-ci ;
un système de mesure (20), destiné à déterminer l'épaisseur du matériau en bande (3) sur la longueur du matériau en bande (3) ;
un système d'individualisation (30), destiné à fabriquer les ébauches de tôle individualisées (4) à partir du matériau en bande laminé flexiblement (3), le système d'individualisation (30) présentant, par rapport à une unité de mesure d'épaisseur (22) du système de mesure (20), un écart (A2) qui correspond au moins au double d'une ébauche de tôle (4) à sectionner ;
un système de rotation (40), destiné à mettre en rotation une ébauche de tôle (4) sectionnée dans une position d'usinage (P50) souhaitée, le système de rotation étant susceptible d'être commandé par une unité de commande électronique pour mettre en rotation une ébauche de tôle (4) sectionnée en fonction du profil de mesure d'épaisseur déterminé de l'ébauche de tôle dans la position d'usinage (P50) souhaitée ;
un système d'usinage (50), qui est conçu pour créer, dans la position d'usinage (P50), un produit (5) à partir de l'ébauche de tôle (4).

12. Installation selon la revendication 11,
**caractérisée en ce que**
l'unité de commande électronique est conçue pour déterminer, à partir d'une première zone de bande (3A) pourvue d'un premier profil d'épaisseur (D3A), un premier mouvement de rotation (R40A) et pour déterminer, à partir d'une seconde zone de bande (3B) pourvue d'un second profil d'épaisseur (D3B), un second mouvement de rotation (R40B) qui diverge du premier mouvement de rotation.

13. Installation selon la revendication 11 ou 12,
**caractérisée en ce que**
le système d'usinage (50) comporte au moins un outil de coupe qui découpe, à partir de l'ébauche de tôle (4), une ébauche de tôle (5) découpée.

14. Installation selon l'une quelconque des revendications 11 à 13, comprenant en outre :
un système d'accumulation (70), destiné à l'accumulation intermédiaire du matériau en bande laminé flexiblement (3) ;
une première unité d'avance (11) qui, dans la direction d'avance (R3) du matériau en bande (3), est disposée en aval du système d'accumulation (70) ;
au moins une unité de mesure de longueur (21, 25), destinée à mesurer en continu la longueur (L3) du matériau en bande (3), le système de mesure de longueur (21, 25) étant disposé en aval de la première unité d'avance (11) dans le sens d'avance du matériau en bande (3) ;
une unité de mesure d'épaisseur (22), destinée à mesurer en continu l'épaisseur (D3) du matériau en bande (3) le long de la longueur (L3), l'unité de mesure d'épaisseur (22) étant disposée entre le système d'accumulation (70) et la première unité d'avance (11) dans le sens d'avance du matériau en bande (3) ;
une seconde unité d'avance (12), qui est disposée en aval de la première unité d'avance (11) et en amont du système d'individualisation (30) ;
la première unité d'avance (11) et la seconde unité d'avance (12) étant conçues pour déplacer le matériau en bande (3) en fonction de la mesure d'épaisseur et de la mesure de longueur du système d'accumulation (70) vers le système d'individualisation (30).

15. Installation selon l'une quelconque des revendications 11 à 14, comprenant en outre :
un dévidoir (61), destiné à dérouler le matériau en bande laminé flexiblement (3) et une unité de dressage (62), destinée à dresser le matériau en bande laminé flexiblement (3) et qui est montée en amont du système d'accumulation (70), la première unité d'avance (11) et
la seconde unité d'avance (12) pour le système d'individualisation (30) étant indépendantes du point de vue de la technique de commande d'une avance du dévidoir (61) et de l'unité de dressage (62).
